# EUROPÄISCHE PATENTSCHRIFT

(11) **EP 0 777 437 B1**
(45) Veröffentlichungstag und Bekanntmachung des Hinweises auf die Patenterteilung: **19.04.2000**
(21) Anmeldenummer: 96914045.8
(22) Anmeldetag: 05.06.1996
(51) Int. Cl.: A47K 13/16, B31D 1/00

(54) **SCHUTZAUFLAGE FÜR KLOSETTSITZE**
PROTECTIVE COVER FOR TOILET SEATS
PROTECTION POUR SIEGES DE W.-C.

(30) Priorität: 09.06.1995 CH 169895
(43) Veröffentlichungstag der Anmeldung: 11.06.1997
(73) Patentinhaber: Limark AG, 3001 Bern (CH)
(72) Erfinder: SCHWEIZER, Paul, CH-8103 Unterengstringen (CH)
(74) Vertreter: Groner, Manfred
(86) Internationale Anmeldenummer: CH9600217
(87) Internationale Veröffentlichungsnummer: WO9641563

(56) Entgegenhaltungen:
- EP-A- 0 331 631
- EP-A- 0 594 953
- WO-A-94/05194

## Beschreibung

Die Erfindung betrifft eine Schutzauflage für Klosettsitze, mit ein auf die Sitzfläche eines Klosettsitzes aufzulegende längliche Bahn aus einer gefalteten, dünnen und flexiblen Folie, welche Bahn einen umgelegten Rand aufweist, der beim Entfalten der Bahn in eine abstehende Lage verschwenkt wird.

Eine Schutzauflage dieser Art ist im Stand der Technik durch die EP-B-0 331 631 des Anmelders bekannt geworden. Der Erfinder hat sich die Aufgabe gestellt, eine Schutzauflage dieser Art zu schaffen, die noch einfacher bedienbar und trotzdem für den Benutzer sicher ist. Die Schutzauflage soll dennoch kostengünstig herstellbar und zu einem kleinen Paket faltbar sein.

Die Aufgabe ist erfindungsgemäss bei einer gattungsgemässen Schutzauflage dadurch gelöst, dass die Bahn wenigstens zwei unterschiedlich gefaltete und beim Entfalten in Längsrichtung der Bahn unterschiedlich spannende Bereiche aufweist. Der Erfindung liegt der Gedanke zugrunde, die optimale Spannung der Schutzauflage beim Entfalten und in der aufgelegten Position durch die Wahl der Anteile unterschiedlicher Faltbereiche genau einzustellen. Der Erfinder hat somit erkannt, dass für die Handhabung der Schutzauflage die Spannung sehr wesentlich ist. Bei einer Bahn mit lediglich einer Faltungsart ist die Spannung beim Entfalten gegeben und lässt sich nicht verändern. Durch die Erfindung ist es nun möglich, die optimale Spannung durch entsprechende Wahl der unterschiedlichen Faltbereiche in einem weiten Bereich festzulegen. Somit ist es möglich, eine Schutzauflage zu schaffen, welche genau die optimale Spannung besitzt. Vermeidbar ist folglich eine zu hohe Spannung, die bei der aufgelegten Schutzauflage ein Lösen der Klebestellen verursachen könnte. Ebenfalls vermeidbar ist eine zu niedrige Spannung, bei welcher die Schutzauflage beim Entfalten der Bahn durchhängen würde und ein Auflegen sehr schwierig wäre. Die Vermeidung einer zu hohen Spannung hat auch den wesentlichen Vorteil, dass die Bahn auf der Sitzfläche flacher aufliegt und damit weniger Material benötigt wird.

Nach einer Weiterbildung der Erfindung weist wenigstens ein Bereich eine Kreuzfaltung und der andere Bereich wenigstens eine einfache, sogenannte Leporellofaltung auf. Bei dieser Ausführung besteht der wesentliche Vorteil, dass die Schutzauflage im verpackten Zustand ein kompakteres und kleineres Volumen besitzt als eine lediglich aus Kreuzfaltungen bestehende Schutzauflage. Eine optimale Spannung lässt sich gemäss einer Weiterbildung der Erfindung dann erreichen, wenn sich einfache Faltungen und Kreuzfaltungen entlang der Bahn abwechseln. Denkbar ist jedoch auch eine Ausführung, bei der Bereiche mit mehreren benachbarten Kreuzfaltungen vorgesehen sind. Werden einfache Faltungen verwendet, so ist eine Bahn möglich, die ein rechteckiges Band bilden. Diese ist in der Herstellung und im Hinblick auf das Aufbringen einer Hülle besonders vorteilhaft und einfach.

Die Herstellung der erfindungsgemässen Schutzauflage ist dann besonders kostengünstig, wenn diese eine Hülle aufweist, die aus zwei separat hergestellten Folienteilen besteht. Diese Folienteile können beispielsweise rechteckige, ausgestanzte Papierteile sein. Eine geeignete Hülle kann in einfacher Weise gemäss einer Weiterbildung der Erfindung hergestellt werden, indem ein erster Teil mit dem einen und dem anderen Ende der Bahn sowie mit dem einen und dem anderen Ende eines zweiten Teils verbunden, insbesondere verklebt ist. Die verklebten Enden der beiden Teile können dann Laschen bilden, die von Hand gefasst werden können um die Hülle entlang von Schwächungslinien aufzureissen. Ein Befestigen der Enden der Schutzauflage auf der Sitzfläche ist dann besonders einfach zu erreichen, wenn die Enden des zweiten Teils Ausstanzungen aufweisen, die Klebestellen des ersten Teils freilassen. Die Hülle besteht dann lediglich aus zwei separat hergestellten Teilen. Dennoch sind sämtliche wesentlichen Funktionen erfüllt, insbesondere das einfache Fassen der Laschen, das Auftrennen der Hülle und die Befestigung der Schutzauflage auf der Sitzfläche.

Weitere Vorteile ergeben sich aus der nachfolgenden Beschreibung sowie der Zeichnung.

Ein Ausführungsbeispiel der Erfindung wird nachfolgend anhand der Zeichnung näher erläutert. Es zeigen:
- Figur 1: eine Ansicht einer Klosettanlage mit einer aufgelegten Schutzauflage gemäss der Erfindung,
- Figur 2: eine Ansicht einer verpackten Schutzauflage,
- Figur 3: schematisch zwei Teilansichten unterschiedlich entfalteter Bahnen,
- Figur 4: eine Ansicht der beiden Teile der Hülle,
- Figur 5: schematisch das Aufbringen der Hülle auf eine gefaltete Bahn, und
- Figur 6: eine weitere Ansicht der verpackten Schutzauflage.

Die Figur 1 zeigt eine Klosettschüssel 2 mit einem Sitz 3, welcher eine Sitzfläche 4 aufweist, auf die eine Schutzauflage 1 aufgelegt ist. Die Schutzauflage 1 ist an ihren Enden mit zwei Laschen 6 die an der Unterseite jeweils zwei in Figur 6 gezeigte Klebestellen 19 aufweisen, am Sitz 3 fixiert. Zwischen den beiden Laschen 6 erstreckt sich eine Bahn 12, die einen oberen Sitzbereich 14 sowie einen von diesem etwa rechtwinklig abstehenden Rand 15 besitzt. Zwischen dem Rand 15 und dem Bereich 14 besteht ein Rand 16, der sich bogenförmig zwischen den Laschen 6 erstreckt und der wie in Figur 1 ersichtlich gefaltet ist.

Eine beispielhafte Faltung kann insbesondere den Figuren 1 und 3 entnommen werden. Wesentlich ist, dass die Faltung unterschiedliche Bereiche mit unterschiedlichen Spannungen aufweist. Ein Bereich wird beim gezeigten Ausführungsbeispiel durch eine einfache Faltung 17 gebildet. Diese besteht aus einer Faltlinie 17a des Bereichs 14 sowie eine Faltlinie 17b im Rand 15. Beide Faltlinien 17a und 17b liegen bei der verpackten Schutzauflage parallel und benachbart aneinander an. Diese Faltung 17 übt beim Entfalten der Bahn 12 lediglich eine geringe Spannung aus. Eine vergleichsweise hohe Spannung wird durch eine sogenannte Kreuzfaltung 18 ausgeübt, die jeweils zwei Faltlinien 18a und 18b sowie im Bereich der Kante 16 etwa quadratisch angeordnete Faltlinien 18c bilden. Diese vergleichsweise komplizierte Faltung hat im wesentlichen die Wirkung, dass beim Entfalten der Bahn 12 der Rand 15 in die abstehende Lage verschwenkt wird. Beim Auseinanderziehen der Laschen 6 schwenkt somit der Rand 15 selbsttätig in die gewünschte abstehende Lage. Eine Bahn 12 aus lediglich solchen Faltungen 18 würde jedoch eine vergleichsweise hohe Gesamtspannung erzeugen und in der in Figur 1 gezeigten Position vergleichsweise hohe Zugkräfte auf die Laschen 6 ausüben. Mit einer Erhöhung des Anteils der einfachen Faltungen 17 kann somit die Spannung verkleinert werden. Die Spannung ist beispielsweise auch von der Art des verwendeten Papiers abhängig. Vorzugsweise wird Seidenpapier verwendet, das sich in Wasser vergleichsweise schnell auflöst und das als Recyclingprodukt hergestellt werden kann. In der Praxis hat sich gezeigt, dass bei einem solchen Papier eine optimale Spannung dann erreicht wird, wenn gemäss Figur 3 die Anteile der beiden Faltungen etwa gleich sind. Interessant ist auch die nun gegebene Möglichkeit, die Spannung entlang der Bahn 12 unterschiedlich auszubilden.

Die Bahn 12 wird entfaltet, indem die Laschen 6 gemäss Figur 2 von Hand gefasst und in Richtung der Pfeile 20 auseinandergezogen werden. Hierbei wir eine Hülle 21 entlang zweier Perforationslinien 7 in zwei gleiche Teile getrennt. Diese beiden Teile 5a und 5b sind jeweils fest mit einem Ende 13 der Bahn 12 verbunden, insbesondere angeklebt. Nach dem Durchtrennen der Perforationslinien 7 wird die Bahn 12 durch auseinanderziehen der Laschen 6 entfaltet, wobei der Rand 15 selbsttätig in die abstehende Lage verschwenkt wird und schliesslich die entfaltete Schutzauflage auf den Sitz 3 aufgelegt werden kann. Zur Fixierung der Auflage 1 werden die Laschen 6 mit ihrer Unterseite an die Sitzfläche 4 angepresst, wo sie mittels der Klebestellen 19 haften.

Die Hülle 21 besteht gemäss den Figuren 4 bis 6 aus lediglich zwei einzeln hergestellten gestanzten Teilen 8 und 9, die jeweils mittig eine durchgehende Perforationslinie 7 besitzen. Der eine Teil 8 ist auf einer Seite mit einer Klebefläche 10 versehen, die im Bereich der Perforationslinie 7 wie ersichtlich streifenförmig ausgespart ist. Der andere Teil 9 besitzt vier Ausstanzungen 11, jedoch keine Klebefläche. Die Figur 5 zeigt schematisch die gefaltete Bahn 12, auf die zur Bildung der Hülle 21 die beiden Teile 8 und 9 aufgebracht werden. Hierbei verbindet sich die Klebefläche 10 mit den beiden Enden 13 der Bahn 12 sowie mit den ausgestanzten Enden des Teils 9. Die Figur 6 zeigt die fertige Schutzauflage, wobei hier lediglich noch die Laschen 6 nach innen bis zur Anlage verschwenkt werden.

## Patentansprüche

1. Schutzauflage für Klosettsitze, mit einer auf die Sitzfläche (4) eines Klosettsitzes (3) aufzulegende längliche Bahn (12) aus einer gefalteten, dünnen und flexiblen Folie, welche Bahn (12) einen umgelegten Rand (15) aufweist, der beim Entfalten der Bahn (12) in eine abstehende Lage verschwenkt wird, dadurch gekennzeichnet, dass die Bahn (12) jeweils zwei unterschiedlich gefaltete und beim Entfalten in Längsrichtung der Bahn (12) unterschiedlich spannende Bereiche (17,18) aufweist.

2. Schutzauflage nach Anspruch 1, dadurch gekennzeichnet, dass ein Bereich (18) wenigstens eine Kreuzfaltung und ein anderer Bereich (17) wenigstens eine einfache Faltung aufweist.

3. Schutzauflage nach Anspruch 1 oder 2, dadurch gekennzeichnet, dass sich die beiden Bereiche (17,18) in Längsrichtung der Bahn (12) abwechseln.

4. Schutzauflage nach einem der Ansprüche 1 bis 3, dadurch gekennzeichnet, dass die Bahn (12) ein rechteckiges Band ist.

5. Schutzauflage nach einem der Ansprüche 1 bis 4, dadurch gekennzeichnet, dass sie eine Hülle (21) aufweist, die aus zwei separat hergestellten Folienteilen (8,9) hergestellt ist.

6. Schutzauflage nach Anspruch 5, dadurch gekennzeichnet, dass ein erster Teil (8) mit dem einen und dem anderen Ende (13) der Bahn (12) sowie mit dem einen und dem anderen Ende (22) des zweiten Teils (9) verbunden, insbesondere verklebt ist.

7. Schutzauflage nach Anspruch 6, dadurch gekennzeichnet, dass die beiden Enden (22) des zweiten Teils (9) Ausstanzungen (11) aufweist, die Klebestellen (19) des ersten Teils (8) freilassen.

8. Schutzauflage nach Anspruch 6 oder 7, dadurch gekennzeichnet, dass verklebte Enden der beiden Teile (8,9) Laschen (6) bilden, die von Hand fassbar sind um die Hülle (21) entlang zweier Schwächungslinien (7) aufzureissen.

## Claims

1. Protective covering for toilet seats, having an elongate web (12) which is to be positioned on the surface (4) of a toilet seat (3), consists of a folded, thin and flexible sheet material and has a folded-over border (15) which, when the web (12) is unfolded, is pivoted into a downwardly projecting position, characterized in that the web (12) has in each case two regions (17, 18) which are folded differently and have different tensioning during unfolding in the longitudinal direction of the web (12).

2. Protective covering according to Claim 1, characterized in that one region (18) has at least one cross fold and another region (17) has at least one straightforward fold.

3. Protective covering according to Claim 1 or 2, characterized in that the two regions (17, 18) alternate in the longitudinal direction of the web (12).

4. Protective covering according to one of Claims 1 to 3, characterized in that the web (12) is a rectangular strip.

5. Protective covering according to one of Claims 1 to 4, characterized in that it has a sheath (21) which is produced from two separately produced sheet-material parts (8, 9).

6. Protective covering according to Claim 5, characterized in that a first part (8) is connected, in particular adhesively bonded, to one end and the other end (13) of the web (12) and to one end and the other end (22) of the second part (9).

7. Protective covering according to Claim 6, characterized in that the two ends (22) of the second part (9) have punched-out portions (11) which leave exposed adhesive locations (19) of the first part (8).

8. Protective covering according to Claim 6 or 7, characterized in that adhesively bonded ends of the two parts (8, 9) form tabs (6) which can be grasped by hand in order to tear open the sheath (21) along two weakening lines (7).

## Revendications

1. Protection pour sièges de W.-C., avec une bande allongée (12) à poser sur la surface du siège (4) d'un siège de W.-C. (3), se composant d'une feuille pliée, mince et flexible, laquelle bande (12) présente un bord (15) rabattu, qui est pivoté lors du déploiement de la bande (12) dans une position écartée, caractérisée en ce que la bande (12) présente à chaque fois deux zones (17, 18) pliées différemment et s'étendant différemment lors du déploiement dans la direction longitudinale de la bande (12).

2. Protection selon la revendication 1, caractérisée en ce qu'une zone (18) présente au moins un pliage en croix et qu'une autre zone (17) présente au moins un pliage simple.

3. Protection selon la revendication 1 ou 2, caractérisée en ce que les deux zones (17, 18) alternent dans la direction longitudinale de la bande (12).

4. Protection selon l'une quelconque des revendications 1 à 3, caractérisée en ce que la bande (12) est une bande rectangulaire.

5. Protection selon l'une quelconque des revendications 1 à 4, caractérisée en ce qu'elle présente une enveloppe (21) qui est fabriquée à partir de deux parties de feuille (8, 9) produites séparément.

6. Protection selon la revendication 5, caractérisée en ce qu'une première partie (8) est raccordée à l'une et l'autre extrémités (13) de la bande (12) ainsi qu'à l'une et l'autre extrémités (22) de la deuxième partie (9), en particulier par collage.

7. Protection selon la revendication 6, caractérisée en ce que les deux extrémités (22) de la deuxième partie (9) présentent des découpures (11) qui laissent libres les points de colle (19) de la première partie (8).

8. Protection selon la revendication 6 ou 7, caractérisée en ce que les extrémités collées des deux parties (8, 9) forment des languettes (6), qui peuvent être saisies par la main afin de déchirer l'enveloppe (21) le long de deux lignes d'affaiblissement (7).
